# EUROPÄISCHE PATENTSCHRIFT

(11) **EP 1 191 871 B1**
(45) Veröffentlichungstag und Bekanntmachung des Hinweises auf die Patenterteilung: **20.08.2003**
(21) Anmeldenummer: 00938443.9
(22) Anmeldetag: 03.07.2000
(51) Int. Cl.: A47K 10/28

(54) **TUCHSCHLAUFENBILDUNG IN EINEM HANDTUCHSPENDER**
FORMATION OF A TOWEL LOOP IN A HAND TOWEL DISPENSER
FORMATION DE BOUCLES DANS UN DISTRIBUTEUR D'ESSUIE-MAINS A DEROULEMENT CONTINU

(30) Priorität: 05.07.1999 EP 99810590
(43) Veröffentlichungstag der Anmeldung: 03.04.2002
(73) Patentinhaber: HTS International Trading AG, CH-6340 Baar (CH)
(72) Erfinder: GAIDE, Albert, CH-1125 Monnaz (CH); FREI, Christian, CH-9463 Oberriet (CH); EHRENSPERGER, Markus, CH-8442 Hettlingen (CH)
(74) Vertreter: Frauenknecht, Alois J.
(86) Internationale Anmeldenummer: CH0000362
(87) Internationale Veröffentlichungsnummer: WO01001836

(56) Entgegenhaltungen:
- EP-A- 0 309 208
- US-A- 3 222 112
- US-A- 3 574 431

## Beschreibung

Die Erfindung bezieht sich auf einen Handtuchspender gemäss dem Oberbegriff des Anspruchs 1.

In notorisch bekannten Handtuchspendern wird zur sparsamen Verwendung der Stoffhandtuchbahn diese portionenweise ausgegeben; es wird zusätzlich bei der Bildung einer zum Händetrocknen geeigneten Tuchschlaufe vom bereits benutzten Stoff eine Teilportion zurückgerollt. Dadurch verringert sich der Handtuchverbrauch um beinahe die Hälfte.

Die technische Umsetzung in Handtuchspendern bereitet aber Schwierigkeiten, da die aufgewickelte Rolle benutzten Tuchs in ihrem Durchmesser mit zunehmender Benutzung grösser wird und weil zudem eine Umschaltung zwischen einer Vorwärtsbewegung und einer Rückwärtsbewegung der Wickelachse erforderlich ist. Demzufolge treten in diesem Bereich der Spender häufig Probleme auf; sie neigen zum Blockieren.

Aus der EP -A1- 0 309 208 ist ein schematisch dargestellter Spender gemäss dem Oberbegriff des Anspruchs 1 bekannt, wobei die zur Straffung der Tuchschlaufen verwendeten, durch die Schwerkraft belasteten Walzen und Rollen nicht, oder in seitlichen Führungen, gelagert sind und beim Händetrocknen und bei ihrer Bewegung leicht Verklemmen.

Ebenfalls bekannt (US -A- 3,222,112) ist ein durch einen Elektromotor angetriebener Handtuchspender der federnde Pendelarme aufweist, welche der Straffung der Stoffbahn dienen. Nachteilig bei dieser Lösung ist der hohe Reibungswiderstand der Pehdelstange an der Tuchbahn, was zu einem Verschleiss des meist feuchten oder nassen Tuches führt und bei manuell betätigten Spendern zudem die vom Benutzer erforderliche Betätigungskraft erhöht.

Es ist Aufgabe der vorliegenden Erfindung ein Verfahren anzugeben, welches die Nachteile des Stands der Technik nicht aufweist, in seiner Umsetzung wirtschaftlich ist und keinen Wartungsaufwand erfordert.

Diese Aufgabe wird durch die Merkmale des Anspruchs 1 gelöst.

Der Einbezug einer zusätzlichen Schlaufe in der Handtuchbahn kann an beliebiger Stelle im Spender, vor dem Wickel für benutztes Tuch, erfolgen und ist nicht auf eine horizontal geführte Bahn beschränkt.

In nachfolgenden abhängigen Ansprüchen sind vorteilhafte Ausgestaltungen der Erfindung charakterisiert.

Die erfindungsgemässe Vorrichtung ist auf eine präzise Parallelführung der Walze ausgerichtet und verhindert deren Verklemmen vollständig.

Besonders wirtschaftlich ist der Einsatz einer Greifer-Wippe nach Anspruch 2, da sie nur wenig Bauteile erfordert.

Eine federnde Rückgabe des benutzten Tuchteils geschieht vorteilhafterweise nach Anspruch 3.

Die Ausgestaltung der Walze nach Anspruch 4 ergibt einen guten Kontakt auf dem Handtuch, auch im nassen Zustand, erlaubt ein Trocknen und verhindert dessen Kleben an der Oberfläche.

Die Führung der Tuchbahn kann durch die Seitenführungen gemäss Anspruch 5 nochmals verbessert werden.

Die wegbegrenzungselemente nach Anspruch 6 reduzieren Geräusche und entlasten zudem die mechanischen Elemente des Seilzugs.

Nachfolgend wird der Erfindungsgegenstand anhand von Zeichnungen näher erläutert.

Es zeigen:
- Fig. 1a: einen schematisch dargestellten Handtuchspender mit seiner Tuchführung, vor der Benutzung,
- Fig. 1b: den Spender Fig. 1a mit ausgezogener Tuchschleife während der Benutzung,
- Fig. 2: eine praktisch realisierte Pendelwalze mit ihren Betätigungsorganen und
- Fig. 3: einen Ausschnitt aus einem Gehäuse mit in den Endstellungen eingezeichneter Pendelwalze, integriert in die übrige Konfiguration des Spenders.

In Fig. 1a und 1b ist ein Spender mit 100 bezeichnet. In beiden Figuren ist die Tuchführung von der Rolle mit sauberem Tuch T bis zum Aufwickeln des benutzten Tuchs T' gezeigt. Aus Fig. 1a ist zu entnehmen, wie im Innern des Spenders 100 eine zusätzliche Schlaufe 1, um eine Walze 2, gebildet wird.

Ziehen nun die Hände HB eines Benutzers an der mit zwei parallelen Strichen gezeichneten Stelle vor Griffschalen 3, so wird die Walze 2 in Richtung -p nach hinten gezogen und gleichzeitig von der oben liegenden Rolle sauberes Tuch T abgegeben.

Die resultierende Handtuchschleife 4 ist in Fig. 1b zu sehen; sie wurde gebildet, ohne dass benutztes Tuch T' von der entsprechenden Rolle abgewickelt werden musste.

Die praktische Ausgestaltung einer Walze 2 ist in Fig. 2 zu sehen; sie ist in dieser Ausführung als Pendelwalze 50 bezeichnet.

Diese Pendelwalze 50 weist eine Struktur mit Einkerbungen 51 auf und besitzt seitlich flanschartige Seitenführungen 53 und je ein der Parallelführung dienendes Zahnrad 52. Auf der linken Seite der Pendelwalze 50 greift eine Greifer-Wippe 55 mit ihrer Ausnehmung 56 über deren Welle. Die Greifer-Wippe 55 ist an einem Lagerzapfen 64 in Richtung p schwenkbar gelagert und besitzt auf einer oberen Seite eine Zugfederbefestigung 57, an welcher eine in etwa senkrecht angeordnete Zugfeder 58 eingehängt ist. Ein Anschlagzapfen 59 dient der zwangsweisen Betätigung der Pendelwalze 50 in Abhängigkeit der Stellung einer hier nicht gezeichneten Haube.

Rechtsseitig der Pendelwalze 50 ist ein Lagerzapfen 54 drehbar eingesetzt, an dem ein Zugseil 60 eingehängt ist, welches über eine Seilrolle 60' zu einer Wickelspule 61 geführt ist und durch deren integrierte Spiralfeder 63 aufgewickelt ist bzw. gestrafft gehalten wird. Eine Bohrung 62 dieser Wickelspule 61 ist in einem nicht dargestellten Portionierrad für die Tuchausgabe ebenfalls drehbar gelagert.

In Fig. 3 ist der Spender 100 teilweise demontiert. Man erkennt hier die Rückwand 40 des Apparategehäuses, welche üblicherweise mit ihrer Montagefläche M an einer senkrechten Wand angebracht wird.

Rechtwinklig zur Rückwand 40 ragt eine Seitenwange 18 heraus, welche eine Führungs- und Lagerstelle 41 für einen Wellenzapfen 11 eines nicht sichtbaren Schwenkmoduls trägt. Dahinter befindet sich eine kurvenförmige Kulissenführung 49, welche ebenfalls das Schwenkmodul führt. Im oberen Bereich der Seitenwange 18 ist eine Ausnehmung zu sehen, die der Zapfenführung 42 einer Füllanzeige für das Tuch T dient. Daneben ist die vorgängig erwähnte Zugfeder 58 angeordnet, die an der Greifer-Wippe 55 in der Zugfederbestigung 57 eingehängt ist.

Im weiteren sieht man eine konzentrisch zu einem nicht sichtbaren Zentral-Zahnrad verlaufende Führungsnut 39, welche der Führung eines Friktionsantriebs dient, der für das Aufwickeln des benutzten Tuchs T' bestimmt ist; dem erleichterten Einbau dieses Antriebs dient eine oben aufgeweitete Führungsnut 20.

Weitere Elemente, wie eine Führungsnut 23, eine Vertikalnut 43, welche in einer Linearverzahnung 44 mündet, sind für die parallelen Führung einer ebenfalls nicht dargestellten Stoffschale bestimm, in welcher die Rolle mit sauberem Tuch T vertikal verschieblich gelagert ist.

Die Pendelwalze 50 ist in ihrer hinteren Position, analog Fig. 1b, gezeichnet und an Wegbegrenzungselementen 50' angeschlagen. Hier erkennt man ihre Parallelführung 45 mit einer oben liegenden Parallelverzahnung 46, welche sie achsparallel in die gestrichelt dargestellte vordere Position führt. Der Pendelweg ist mit p bezeichnet.

Der Vollständigkeit halber ist auch noch ein Teil einer Haube 25 mit ihrem Lagerzapfen 24 für die Auslösung weiterer Funktionen eingezeichnet.

Der Erfindungsgegenstand kann leicht an die gewünschte Länge temporär zurückgegebenes Handtuch T' angepasst werden, indem der Pendelweg der Walze 2 bzw. der Pendelwalze 50 festgelegt wird. Die Steuerung der Greifer-Wippe 55 ist über den Ablauf der Tuchausgabe realisierbar; ebenso lässt sie sich Sperren um andere Funktionen, wie das Beladen des Spenders nicht zu behindern.

Von besonderer Bedeutung ist, dass die erfindungsgemässe Schlaufe zumindest annähernd horizontal geführt ist, da sich nur dann kompakte und in ihrer Bauhöhe ansprechende Handtuchspender realisieren lassen.

## Patentansprüche

1. Handtuchspender, der von einer Rolle portionenweise sauberes Tuch abrollt und dieses in Form einer Tuchschlaufe ausgibt und nach dessen Benutzung auf einer getrennten Rolle aufwickelt, wobei im Innern des Spenders mit dem benutzten Tuch eine zusätzliche Schlaufe gebildet wird, welche teilweisen zur Bildung der zum Händetrocknen bestimmten Tuchschlaufe herangezogen wird, wobei in die Schlaufe eine diese straffende Walze eingelegt ist, welche zur Bildung der zum Händetrocknen bestimmten Tuchschlaufe nachgeführt wird, **dadurch gekennzeichnet, dass** eine Pendelwalze (50) vorgesehen ist, die in beiden Endbereichen parallelführende Zahnräder (52) aufweist, welche beidseitig in Zahnstangen (46) eingreifen.

2. Vorrichtung nach Anspruch 1, **dadurch gekennzeichnet, dass** auf einer Seite der Pendelwalze (50) eine mit einer Feder (58) belastete Greifer-Wippe (55) die Pendelwalze (50) zur Bildung der zusätzlichen Schlaufe (1) spannt.

3. Vorrichtung nach Anspruch 1 oder 2, **dadurch gekennzeichnet, dass** auf einer Seite der Pendelwalze (50) ein Lagerzapfen (54) eingesetzt ist, an dem das Ende eines Zugseils (60) befestigt ist, welches über eine Spiralfeder (63) belastet und über eine Wickelspule (61) geführt an der Pendelwalze (50) angreift und die zusätzliche Schlaufe (1) entlastet.

4. Vorrichtung nach einem der Ansprüche 1 bis 3, **dadurch gekennzeichnet, dass** die Pendelwalze (50) Einkerbungen (51) aufweist.

5. Vorrichtung nach einem der Ansprüche 1 bis 4, **dadurch gekennzeichnet, dass** die Pendelwalze (50) flanschförmige Seitenfübrungen (53) aufweist.

6. Vorrichtung nach einem der Ansprüche 1 bis 5, **dadurch gekennzeichnet, dass** eine nutförmige Parallelführung (45) vorgesehen ist, welche den Pendelweg (+p) frontseitig begrenzt und dass an einer Rückwand (40) des Spenders (100) schlagaufnehmende Wegbegrenzungselemente (50') vorgesehen sind.

## Claims

1. Hand towel dispenser that unrolls clean towel from a roll in portions and dispenses it in the form of a towel loop and winds it after use onto a separate roll, an additional loop being formed with the used towel in the interior of the dispenser, which loop is used for partially forming the towel loop intended for hand drying, a roller being inserted into the loop, which roller pulls the latter taut and is tracked in order to form the towel loop intended for hand drying, **characterised in that** an oscillating roller (50) is provided which has, in both end regions, parallel-guiding gearwheels (52) which engage on both sides in racks (46).

2. Device according to claim 1, **characterised in that**, on one side of the oscillating roller (50), a gripper-rocker (55) loaded by a spring (58) tensions the oscillating roller (50) in order to form the additional loop (1).

3. Device according to claim 1 or 2, **characterised in that**, on one side of the oscillating roller (50), a bearing pin (54) is inserted to which the end of a traction cable (60) is fastened, which traction cable (60), loaded by way of a spiral spring (63) and guided over a winding coil (61), acts on the oscillating roller (50) and relieves the load on the additional loop (1).

4. Device according to any one of claims 1 to 3, **characterised in that** the oscillating roller (50) has notches (51).

5. Device according to any one of claims 1 to 4, **characterised in that** the oscillating roller (50) has flange-like lateral guides (53).

6. Device according to any one of claims 1 to 5, **characterised in that** a groove-like parallel guide (45) is provided which limits the oscillation path (+p) at the front, and impact-absorbing travel-limiting elements (50') are provided on a rear wall (40) of the dispenser (100).

## Revendications

1. Distributeur d'essuie-mains qui, d'un rouleau, déroule par portions du tissu propre et distribue celui-ci sous la forme d'une boucle de tissu et, après son utilisation, l'enroule sur un rouleau séparé, une boucle supplémentaire étant formée à l'intérieur du distributeur avec le tissu utilisé, laquelle est mise à profit en partie pour former la boucle de tissu destinée au séchage des mains, un cylindre tendant la boucle étant inséré dans celle-ci, lequel est amené pour former la boucle de tissu destinée au séchage des mains, **caractérisé en ce qu'**un cylindre pendulaire (50) est prévu, qui présente dans les deux zones d'extrémité des roues dentées (52) à guidage parallèles, qui viennent en prise des deux côtés dans des crémaillères (46).

2. Dispositif selon la revendication 1, **caractérisé en ce que** sur un côté du cylindre pendulaire (50) une bascule de préhension (55) chargée par un ressort (58) tend le cylindre pendulaire (50) pour former la boucle supplémentaire (1).

3. Dispositif selon la revendication 1 ou 2, **caractérisé en ce que** sur un coté du cylindre pendulaire (50) est inséré un tourillon (54), auquel est fixée l'extrémité d'un cordon de traction (60) lequel, chargé par l'intermédiaire d'un ressort spiral (63) et guidé par l'intermédiaire d'une bobine d'enroulement (61), vient en prise sur le cylindre pendulaire (50) et décharge la boucle supplémentaire (1).

4. Dispositif selon l'une des revendications 1 à 3, **caractérisé en ce que** le cylindre pendulaire (50) présente des encoches (51).

5. Dispositif selon l'une des revendications 1 à 4, **caractérisé en ce que** le cylindre pendulaire (50) présente des guides lateraux (53) en forme de brides.

6. Dispositif selon l'une des revendications 1 à 5, **caractérisé en ce qu'**un guide parallèle (45) en forme de rainure est prévu, lequel limite la course pendulaire (+p) du côté frontal et qu'à une paroi arrière (40) du distributeur (100) sont prévus des limiteurs de course (50') absorbant les chocs.
